# DEMANDE DE BREVET EUROPEEN

(11) **EP 0 066 537 A1**
(43) Date de publication de la demande: **08.12.1982**
(21) Numéro de dépôt: 82810209.5
(22) Date de dépôt: 17.05.1982
(51) Int. Cl.: G04B 39/00

(54) **Boîte de montre**

(30) Priorité: 22.05.1981 CH 3354/81
(71) Demandeur: Montres Rado S.A., 2543 Lengnau b. Biel (CH)
(72) Inventeur: Gogniat, Paul, CH-2504 Bienne (CH)
(74) Mandataire: Gresset, Jean

(57) **Abrégé**

La boite de montre comprend notamment une glace 1 engagée dans un cran 2 d'une lunette ou d'une carrure 3. Dans l'intervalle défini par les parois 4 et 5 de la pièce 3 et de la glace 1 est disposé un matériau 6 susceptible de prendre une consistance pâteuse ou liquide au moment du montage, puis de se solidifier en adhérant à la paroi 4 du cran 2.

En outre, la glace 1 présente une configuration telle que le matériau 6 exerce sur elle, après solidification, un effet de verrouillage de forme.

## Description

La présente invention concerne les boites de montres,et elle concerne plus particulièrement les moyens de fixation d'une glace engagée dans un cran formé à la partie supérieure d'une pièce constitutive de la boîte, du genre de la carrure ou de la lunette.

Dans les constructions classiques, la glace est le plus souvent retenue dans son cran au moyen d'un joint d'étanchéité dans lequel elle est ajustée avec serrage, le joint étant lui-même chassé dans le cran. La retenue de la glace étant assurée par les forces dues aux frottements joint sur glace et joint sur lunette ou carrure, elle dépendra essentiellement de la hauteur du cran. Cette solution ne peut donc pas être avantageusement mise en oeuvre dans les boîtes de montres de très faible épaisseur.

Pour remédier à cet inconvénient, on a proposé également de fixer la glace dans son cran par collage, au moyen d'une substance adhésive à base, par exemple,de résines synthétiques. Il est connu toutefois que les colles utilisées habituellement présentent un certain nombre de désavantages, et qu'en particulier elles absorbent assez mal les différences de dilatation thermique que peuvent présenter les matériaux formant la glace et la carrure ou la lunette. Par ailleurs, pour que l'adhésion soit bonne aussi bien sur le métal de la carrure ou de la lunette que sur le verre, les surfaces de collage doivent encore être relativement importantes.

C'est pourquoi, l'un des objets de l'invention est de proposer un nouveau moyen de fixation de la glace dans son cran, qui permette de limiter fortement la hauteur du cran sans mettre en danger la tenue de l'assemblage, qui soit aisé à mettre en oeuvre, et qui soit pratiquement insensible aux chocs thermiques ou aux autres phénomènes de vieillissement qui affectent généralement les colles.

A cet effet, l'invention se propose de réaliser un scellement de la glace dans son cran au moyen d'une masse de matériau métallique disposée dans l'intervalle défini par les parois latérales du cran et de la glace, cette masse adhérant par soudage à la paroi du cran, d'une part et exerçant d'autre part un effet de verrouillage de forme sur la paroi latérale spécialement conformée dans ce but de la glace.

Pour assurer une mise en place aisée de la masse métallique, celle-ci sera formée d'un matériau susceptible de présenter une consistance liquide ou pâteuse au moment du montage de la glace, puis de se solidifier dans les conditions d'utilisation habituelle de la montre.

L'invention sera bien comprise à la lecture de la description suivante, faite en liaison avec les dessins joints parmi lesquels:
- la figure 1 est une vue en coupe partielle d'une boîte de montre selon un premier mode de réalisation de l'invention; et
- les figures 2 et 3 sont des vues analogues à celles de la figure 1 de deux autres modes de réalisation.

La boîte de montre de la figure 1 comporte notamment une glace 1 engagée dans un cran 2 formé à la partie supérieure d'une pièce 3 qui peut être la carrure de la boite ou une lunette. Dans l'intervalle défini par les parois latériales 4 de la pièce 3 et 5 de la glace 1 est disposée une masse de matériau métallique 6.

Comme indiqué ce-dessus, ce matériau métallique doit d'une part pouvoir prendre une consistance pâteuse ou liquide au moment de la mise en place de la glace et d'autre part pouvoir se solidifier dans les conditions normales d'utilisation de la boite, en venant se souder à la paroi latérale 4 de la lunette ou de la carrure 3.

C'est pourquoi, on utilisera préférentiellement pour ce matériau métallique un matériau de soudure à basse température de fusion ou un amalgame métallique se solidifiant à la température ambiante, du type de ceux mis en oeuvre, par exemple, dans le domaine de la technique dentaire.

Par basse température de fusion, on entendra une température compatible avec les possiblités d'échauffement de la glace et de la pièce 3 de la boîte de montre, c'est-à-dire en tout cas inférieure à 800^{o}C. De préférence, on utilisera donc un matériau de soudure résistant à la corrosion, dont la température de fusion est voisine de 620° C par exemple, ou à base d'Etain, dont la température de fusion est de l'ordre de 180° C à 250° C.

Lorsque la masse 6 est solidifiée, il importe qu'elle exerce sur la paroi latériale 3 de la glace 1 un effet de verrouillage de forme, que l'on obtient dans le mode de réalisation représenté en conférant à cette paroi une inclinaison telle que la section de la glace s'élargisse en direction du fond du cran 2. Pour améliorer l'étanchéité de l'assemblage, la paroi latérale peut être préalablement revêtue d'une couche de métallisation, par exemple de Cuivre ou d'Or, assurant une parfaite liaison avec le matériau 6.

A titre de variante, on a représenté dans les figures 2 et 3 des boites de montres dans lesquelles l'effet de verrouillage est obtenu au moyen d'une gorge périphérique 7 pratiquée dans la paroi latérale 3, ou de plusieurs gorges parallèles 8.

Bien qu'elle ait été décrite en relation avec un mode de réalisation particulier, la présente invention ne s'y trouve nullement limitée. Elle est au contraire susceptible de nombreuses modifications et variantes qui apparaîtront à l'homme de l'art.

## Revendications

1. Boîte de montre comprenant notamment une glace engagée dans un cran formé à la partie supérieure d'une lunette ou d'une carrure, caractérisée en ce que la glace est scellée dans le cran au moyen d'une masse de matériau métallique disposée dans l'intervalle défini par les parois latérales en regard de la glace et du cran, ce matériau étant susceptible de présenter une consistance liquide ou pâteuse lors de la mise en place de la glace, puis de se solidifier dans les conditions d'utilisation habituelles de la montre en se soudant à la paroi latérale du cran, et en ce que au moins la paroi latérale de la glace est conformée de manière que la glace puisse être retenue dans le cran par la masse de matériau solidifié sous l'effet d'un verrouillage de forme.

2. Boite de montre selon la revendication 1, caractérisée en ce que le matériau métallique est un matériau de soudure à basse température de fusion.

3. Boite de montre selon la revendication 2, caractérisée en ce que le matériau de soudure est un alliage d'Argent.

4. Boite de montre selon la revendication 2, caractérisée en ce que le matériau de soudure est un alliage d'Etain.

5. Boite de montre selon la revendication 1, caractérisée en ce que le matériau métallique est un amalgame se solidifiant à la température ambiante.

6. Boite de montre selon l'une des revendications précédentes, caractérisée en ce que la paroi latérale de la glace présente une portion inclinée, la section de la glace s'élargissant en direction du fond du cran.

7. Boîte de montre selon l'une des revendications 1 à 5, caractérisée en ce que la paroi latérale de la glace comporte au moins une gorge périphérique.

8. Boite de montre selon la revendication 7, caractérisée en ce que la paroi latérale de la glace comporte une pluralité de gorges parallèles.

9. Boite de montre selon l'une des revendications précédentes, caractérisée en ce que la paroi latérale de la glace est revêtue d'une couche de métallisation.
